# FASCICULE DE BREVET EUROPEEN

(11) **EP 0 662 352 B1**
(45) Date de publication et mention de la délivrance du brevet: **24.03.1999**
(21) Numéro de dépôt: 95400031.1
(22) Date de dépôt: 06.01.1995
(51) Int. Cl.: B05B 11/00, B65D 47/34

(54) **Dispositif de conditionnement et de distribution d'un produit liquide**
Vorrichtung zum Aufbewahren und Ausgeben von flüssigen Produkten
Device for storing and distributing a liquid product

(30) Priorité: 07.01.1994 FR 9400109
(43) Date de publication de la demande: 12.07.1995
(73) Titulaire: S O F A B Société Anonyme, F-76470 Le Tréport (FR)
(72) Inventeur: Bougamont, Jean-Louis, F-76260 Eu (FR); Peronnet, Stanislas, F-75006 Paris (FR)
(74) Mandataire: Busnel, Jean-Benoît

(56) Documents cités:
- EP-A- 0 065 432
- EP-A- 0 143 183
- FR-A- 2 382 946
- FR-A- 2 502 721
- FR-E- 792
- US-A- 3 120 328
- US-A- 3 120 906

## Description

La présente invention concerne un dispositif de conditionnement et de distribution d'un produit liquide.

Pour éviter toute dégradation ou contamination, certains produits et notamment des produits pharmaceutiques altérables sont conditionnés dans des emballages stériles tels que des ampoules de verre susceptibles d'être ouvertes au niveau de leur col par rupture d'une pointe sécable.

Quoiqu'ils ne puissent être conservés ou utilisés que pendant des durées relativement courtes après ouverture, ces produits peuvent être destinés à être délivrés directement à partir de ces ampoules par doses successives.

Or, l'ampoule ouverte est fragile et, au dessus de l'épaule, son col possède une lèvre à arête tranchante de contour irrégulier.

Le EP-A-0065 432 (Ets VALOIS) décrit un dispositif pour l'utilisation d'une ampoule sécable de produit à pulvériser comportant une pompe fixée sur l'extrémité supérieure d'un élément tubulaire tandis que son extrémité inférieure est ouverte pour permettre le logement de l'ampoule.

L'élément tubulaire comporte, en outre, des moyens tels qu'une lèvre assurant l'étanchéité et le positionnement de l'ampoule par appui sur son col et des moyens de retenue de l'ampoule dans l'élément tubulaire tels qu'un bossage ou talon inférieur.

Cependant, ce document ne prévoit pas d'épaulement venant en appui sur la lèvre du col de l'ampoule. Dans ce document, la lèvre ne fait qu'enserrer le col de l'ampoule.

Le US-A-3 120 906 décrit un distributeur comprenant une pompe et un élément d'assemblage sur le col d'un récipient. L'élément d'assemblage est constitué d'une jupe élastiquement déformable dont la paroi interne est pourvue de lèvres destinées à venir en contact d'appui contre le col du récipient.

Dans les dispositifs connus, l'ampoule de verre après avoir été ouverte, est introduite par le bas dans un étui porteur à sa partie supérieure d'une pompe pourvue d'un embout de pulvérisation. L'étui, assez rigide et solidaire de la pompe, comporte un jonc qui prend sous le fond de l'ampoule pour la retenir à l'intérieur tout en maintenant son épaule en appui contre une butée interne annulaire disposée à la partie supérieure de l'étui.

Mais, il reste difficile d'assurer une bonne tenue mécanique et une étanchéité satisfaisante, ce qui compromet la stérilité et les qualités du produit conditionné.

La présente invention a pour but de résoudre ces problèmes techniques de manière satisfaisante.

Ce but est atteint au moyen d'un dispositif de conditionnement et de distribution d'un produit liquide comprenant, d'une part, une ampoule en verre dans laquelle est enfermé ledit produit, susceptible d'être ouverte au niveau de son col par rupture d'une pointe sécable, et d'autre part, une pompe doseuse miniature usuelle pourvue d'un corps tubulaire porteur d'un tube de prise renfermant un piston dont la tige creuse sert de conduit d'éjection en faisant saillie à l'opposé de ce tube et possédant un évent que le piston ferme au repos, des moyens d'assemblage étanche de la pompe sur l'ampoule ; et enfin, une tête distributrice servant de poussoir. Selon l'invention, les moyens d'assemblage étanche sont constitués d'une douille élastiquement déformable comprenant une ceinture supérieure pour la fixation étanche sur la partie haute du corps de pompe et une jupe inférieure apte et destinée à coiffer le col de l'ampoule avec serrage radial étanche et, d'autre part, d'au moins un épaulement porté par ladite douille et/ou ladite pompe et contre lequel la lèvre de l'ampoule est susceptible de venir en appui par pression sur le fond de l'ampoule à l'encontre de la tête.

Avantageusement, avant montage, le diamètre intérieur de la ceinture formant la partie supérieure la douille est inférieur à celui de la partie supérieure du corps de pompe et est monté sur ce corps en butée, par emmanchement.

De préférence, dans sa partie basse, le diamètre du corps est inférieur à celui de l'embouchure du col de l'ampoule de façon à pouvoir y être introduit.

Selon une variante, ladite ampoule comporte une bulbe formant ledit col sous la ligne de rupture de la pointe sécable.

Il est prévu selon l'invention que la jupe supporte au montage un taux d'extension radiale compris entre 10 et 25% et que le coefficient de frottement de la douille sur le verre est au moins de 0,20.

Selon une caractéristique avantageuse, la face interne de ladite jupe comporte, au moins dans sa partie inférieure au contact de l'ampoule, des nervures périphériques formant des portées en serrage radial.

Selon une autre variante et en particulier lorsque le diamètre de la pompe est partout inférieur à celui du col de l'ampoule, la douille porte, à la naissance de sa ceinture, un premier épaulement délimitant un logement central de retenue étanche pour la pompe, tandis qu'à la naissance de la jupe existe un second épaulement qui viendra coiffer la lèvre de l'ampoule ouverte.

Avantageusement, la douille comprend alors un manchon interne qui fait saillie à partir des épaulements vers l'intérieur de l'ampoule et qui enserre au moins partiellement le corps de la pompe de manière étanche.

Selon une autre variante, ladite douille est conformée en doigt de gant comportant un fond au travers duquel passe le gicleur de la pompe.

Selon encore une autre caractéristique, la tête distributrice, dont la partie supérieure est destinée à venir coiffer le gicleur de la pompe pour manoeuvrer celle-ci se prolonge vers le bas par une paroi cylindrique descendant plus bas que le fond de l'ampoule de façon à fournir un support stable. Avantageusement, cette paroi constitue un fourreau apte à guider l'ampoule.

Le dispositif de l'invention permet un accouplement simple et efficace d'une ampoule stérile en verre avec une pompe doseuse miniature.

L'invention permet ainsi de délivrer sur une durée d'utilisation relativement brève, mais de façon répétitive, des produits liquides altérables à partir d'une ampoule en verre tout en respectant au repos une stricte étanchéité.

L'invention sera mieux comprise à la lecture de la description qui va suivre accompagnée des dessins sur lesquels :
- la figure 1 représente une vue en élévation d'une ampoule en tant qu'élément constitutif du dispositif de l'invention ;
- la figure 2 représente deux demi-coupes correspondant à deux variantes d'un premier mode de réalisation de l'invention sous forme éclatée ;
- la figure 2bis est une vue de détail en coupe de la pompe et représentée sur la figure 2;
- la figure 3 représente deux demi-coupes des variantes de réalisation de la figure 2 sous forme assemblée ;
- la figure 4 représente une coupe d'un second mode de réalisation de l'invention sous forme éclatée ;
- la figure 5 représente une coupe du mode de réalisation de la figure 4 sous forme assemblée ; et,
- les figures 6, 7, 8 et 9 représentent des coupes d'un troisième mode de réalisation de l'invention respectivement avant assemblage (figure 6), en position intermédiaire du montage (figure 7), au repos en position assemblée (figure 8), et en action (figure 9).

Dans toutes les figures, la pompe utilisée reste la même que celle qui est illustrée en coupe sur les figures 2 et 2bis.

L'ampoule 1 représentée sur la figure 1 comporte une partie inférieure cylindrique ou fût 10 à fond (sensiblement ) plat.

Le produit liquide P est normalement enfermé dans l'ampoule stérile, contenu dans la partie inférieure cylindrique 10.

L'ampoule possède une pointe 11, ici en forme de bulbe effilé qui surmonte un second bulbe 12, et comporte une ligne annulaire de rupture 13 séparant la pointe 11 du bulbe 12. Ce dernier constituera le col de l'ampoule ouverte, après séparation de la pointe sécable 11 et ladite ligne 13 engendrera l'arête de la lèvre dudit col.

Le dispositif de l'invention, représenté sur les figures 2 et 3, comprend une ampoule 1 en verre du type de celle représentée sur la figure 1, mais ouverte par enlèvement de la pointe sécable 11, le long de la ligne de rupture 13.

Une pompe doseuse miniature sera ensuite mise en place sur l'ampoule schématiquement représentée. Elle comprend comme représentée en coupe sur la figure 2, d'abord un ensemble 2 de deux pièces enfermant son piston 3, à savoir un carter cylindrique 20 recevant ce piston et une collerette ou coupelle de fermeture 21 s'assemblant sur lui. Par simplicité, cet ensemble sera dénommé ci-dessous corps 2 (bien que cette appellation soit usuellement appliquée de préférence à sa pièce principale 20).

A sa partie inférieure, le carter 20 porte un tube de prise 22. La collerette 21 est emmanchée intérieurement sur le carter 20 dont elle affleure seulement le rebord 23 pour créer un collet 24. La tige creuse verticale du piston 3 ou gicleur 30 fait saillie vers le haut à travers l'ouverture centrale de la collerette servant aussi de conduit d'éjection, elle permet d'actionner la pompe pour provoquer l'émission d'une dose de produit P à partir de la tête distributrice 4. Un évent 25 ouvre alors vers l'intérieur de l'ampoule par l'intermédiaire d'une saignée 26 pour faire une mise à l'air libre que le piston 3, au repos, vient refermer sous l'effet de son ressort de renvoi 31.

Le dispositif de l'invention comporte également une douille 5 d'assemblage étanche de la pompe 2 sur l'ampoule 1. Elle est formée d'une ceinture haute 50 que prolonge une jupe 51 apte à coiffer le col ou bulbe 12 de cette ampoule. Elastiquement déformable, la douille 5 est assemblée en fabrication par sa ceinture haute 50 qui est emmanchée de façon étanche sur la partie haute du corps 2. Pour l'utilisation sa jupe basse 51 coiffera le col 12 de l'ampoule en épousant sa paroi pour fournir un serrage radial étanche ; la pompe 2 venant reposer par son épaulement 27 sur la lèvre 13 de l'ampoule 1 sans d'ailleurs y faire étanchéité.

La hauteur de la douille 5 est un peu moindre que la hauteur comprise entre la face supérieure du corps de pompe 2 et la limite inférieure du col ou bulbe 12.

Dans la variante de la partie gauche des figures 2 et 3, la ceinture 50 enserre principalement le collet 24 ; elle est assez épaisse pour former au moins à sa partie supérieure une bague raidisseuse 52 destinée à renforcer l'assemblage.

De façon avantageuse, comme le montre la partie droite des figures 2 et 3, la douille 5 peut être conformée en un doigt de gant au travers duquel passe le gicleur 30 de la pompe 2. Dans ce cas, la douille réalise l'assemblage en enveloppant complètement le collet 24 y compris la face latérale et la face supérieure de la collerette 21.

La face interne de la jupe 51 comprend aussi, au moins dans sa partie inférieure au contact du col 12 de l'ampoule, des nervures périphériques 53 formant des portées en serrage radial.

La douille 5 est réalisée de préférence avec un matériau élastomère supportant un taux d'extension radiale susceptible d'aller jusqu'à 50 % de façon à permettre la déformation élastique de la douille au niveau du col ou bulbe 12 tout en produisant un serrage radial qui garantit l'étanchéité de l'assemblage.

Pour éviter tout glissement de la douille 5, on prévoit que sa face interne ait un coefficient de frottement sur le verre d'au moins 0,20.

On combinera les écarts de diamètres et d'épaisseurs de la ceinture 50 et de la jupe 51 de façon à obtenir une rigidité appropriée en tout point de l'assemblage.

Les figure 4 et 5 représentent un autre mode de réalisation du dispositif de l'invention dans lequel l'ampoule offre un col plus large.

C'est l'épaulement 28 du collet 24 qui servira d'appui indirect à la pompe.

La ceinture 50 comporte à cet effet un épaulement 54 définissant un logement central 55 pour le collet 24 permettant sa retenue étanche.

De même, la jupe 51 comporte un épaulement 56 qui vient coiffer l'arête de la lèvre 13 de l'ampoule 1. Un manchon interne 57 fait saillie axialement à partir des épaulements 54 et 56 vers l'intérieur de l'ampoule 1 ; il est destiné à enserrer au moins partiellement le corps de la pompe 2 en protégeant intérieurement le col 12 de l'ampoule mais sans masquer l'évent 25.

Ainsi, l'épaulement 28 ne porte qu'indirectement sur la lèvre 13 ; ceci augmente la fourchette d'adaptation des diamètres et répartit mieux les efforts de pression.

Le dispositif représenté comprend également une tête de distribution et de manoeuvre 4 dont la partie supérieure 40, destinée à venir coiffer le gicleur 30 de la pompe 2, forme un embout de pulvérisation. La partie supérieure 40 se prolonge vers le bas par une paroi cylindrique 41 dont le bord inférieur arrive plus bas que le fond de l'ampoule 1, de façon à constituer un fourreau offrant un support stable.

Le bord inférieur de la paroi 41 comporte éventuellement des découpes 42 permettant d'appuyer plus facilement sur le fond de l'ampoule.

Les figures 6 à 9 représentent encore un autre mode de réalisation de l'invention, dans lequel le diamètre de la ceinture 50 est inférieur ou égal à celui de la jupe 51 qui, en s'y rattachant crée l'épaulement incliné 58. Ce dernier ne porte pas directement sur l'arête de la lèvre 13 mais sur le rebord conique du col 12 voisin de cette arête.

La ceinture 50 est emmanchée de façon étanche sur la virole supérieure du carter 20, sous le collet 24 et en butée contre l'épaulement 28.

La jupe 51 de la douille 5 qui vient coiffer le col 12 de l'ampoule se termine par un bord évasé 59, de façon à faciliter le montage.

La figure 6 représente l'introduction de l'ampoule par le bas dans la paroi cylindrique 41 avec immersion du tube de prise 22 dans le liquide P ;

En variante, la douille 5 pourrait être livrée jupe 51 retroussée.

La figure 7 représente le dispositif avec le col 12 de l'ampoule à l'entrée de la douille 5. La tête 4 reçoit un couvercle 6. La mise en place définitive se fait alors par poussée verticale sur le fond de l'ampoule 1 qui est guidée de façon précise par les nervures 43 que porte la paroi 41 jusqu'à ce que le col 12 vienne en butée à l'intérieur de la douille 5 ; au niveau de l'assemblage entre la douille 5, la collerette 21 et la pompe 2.

La figure 8 représente le dispositif une fois assemblé et au repos, étanche.

La figure 9 représente le dispositif en fonctionnement par pression entre le fond de l'ampoule 1 et la tête 4 au-delà de la position de repos. La poussée verticale entraîne l'actionnement de la pompe 2 et l'éjection d'une dose de produit par la buse de la tête 4. L'évent 25 permet de rééquilibrer la pression dans l'ampoule mais la mise à l'air libre très temporaire, ne compromet pas l'état du produit restant.

## Revendications

1. Dispositif de conditionnement et de distribution d'un produit liquide (P) comprenant, d'une part, une ampoule (1) en verre dans laquelle est enfermé ledit produit (P), susceptible d'être ouverte au niveau de son col (12) par rupture d'une pointe sécable (11) en définissant une lèvre (13), et d'autre part, une pompe doseuse miniature usuelle (2) pourvue d'un corps tubulaire porteur d'un tube de prise (22) renfermant un piston (3) dont la tige creuse sert de conduit d'éjection (30) en faisant saillie à l'opposé de ce tube et possédant un évent (25) que le piston ferme au repos ; des moyens d'assemblage étanche (5) de la pompe (2) sur l'ampoule (1), enfin une tête distributrice (4) servant de poussoir,
caractérisé en ce que lesdits moyens d'assemblage étanche sont constitués, d'une part, d'une douille (5) élastiquement déformable comprenant une ceinture supérieure (50) pour la fixation étanche sur la partie haute du corps de pompe (2) et une jupe inférieure (51) apte et destinée à coiffer le col (12) de l'ampoule (1) avec serrage radial étanche et, d'autre part, d'au moins un épaulement porté par ladite douille et/ou ladite pompe et contre lequel la lèvre (13) de l'ampoule est susceptible de venir en appui par pression sur le fond de l'ampoule à l'encontre de la tête (4).

2. Dispositif selon la revendication 1, caractérisé en ce que dans sa partie basse, le diamètre du corps est inférieur à celui de l'embouchure du col (12) de l'ampoule de façon à pouvoir y être introduit.

3. Dispositif selon la revendication 1 ou 2, caractérisé en ce qu'avant montage, le diamètre intérieur de la ceinture (50) formant la partie supérieure de la douille (5) est inférieur à celui de la partie supérieure du corps de pompe (2) et est destiné à être monté sur ce corps en butée par emmanchement.

4. Dispositif selon l'une des revendications précédentes, caractérisé en ce que ladite ampoule comporte une bulbe formant ledit col (12) sous la ligne de rupture (13) de la pointe sécable (11).

5. Dispositif selon l'une des revendications précédentes, caractérisé en ce que la jupe (51) supporte au montage un taux d'extension radiale compris entre 10 et 25 % et le coefficient de frottement de la douille (5) sur le verre est d'au moins 0,20.

6. Dispositif selon l'une des revendications précédentes, caractérisé en ce que la face interne de ladite jupe (51) comporte au moins dans sa partie inférieure au contact de l'ampoule (1) des nervures périphériques (53) formant des portées en serrage radial.

7. Dispositif selon l'une des revendications précédentes, caractérisé en ce que le diamètre de la pompe (2) est partout inférieur à celui du col (12) de l'ampoule, et en ce que la douille porte, à la naissance de sa ceinture (50) un premier épaulement (54) délimitant un logement central (55) de retenue étanche pour la pompe, tandis qu'à la naissance de la jupe (51) il existe un second épaulement (56) qui vient coiffer la lèvre (13) de l'ampoule ouverte.

8. Dispositif selon la revendication 7, caractérisé en ce que la douille (5) comprend un manchon interne (57) qui fait saillie à partir desdits épaulements (54,56) vers l'intérieur de l'ampoule (1) et qui enserre au moins partiellement le corps de la pompe (2) de manière étanche.

9. Dispositif selon l'une des revendications précédentes, caractérisé en ce que ladite douille (5) est conformée en doigt de gant comportant un fond au travers duquel passe le gicleur (30) de la pompe (2).

10. Dispositif selon l'une des revendications précédentes, caractérisé en ce que la tête distributrice (4) possède une partie supérieure (40) destinée à venir coiffer le conduit d'éjection (30) de la pompe pour manoeuvrer celle-ci et se prolonge vers le bas par une paroi cylindrique (41) descendant plus bas que le fond de l'ampoule de façon à former un fourreau assurant un support stable de l'ampoule.

11. Dispositif selon l'une des revendications précédentes, caractérisé en que le diamètre extérieur de la ceinture (50) de la douille (5) est inférieur ou égal à celui de la jupe (51) qui s'y rattache en formant un épaulement incliné (58) destiné à porter sur le col de l'ampoule (1).

## Claims

1. A system for packaging and dispensing a liquid product (P), the system comprising firstly a glass vial (1) in which the said product (P) is enclosed, the vial being suitable for being opened at its neck (12) by breaking a snap-off tip (11) by defining a lip (13), and secondly an ordinary miniature metering pump (2) provided with a tubular body carrying a dip tube (22) and containing a piston (3) having a hollow rod that serves as an ejection duct (30) and that projects in the opposite direction to the dip tube, the pump also possessing a vent (25) which is closed by the piston when in its rest position; the system further comprising assembly means (5) for sealed assembly of the pump (2) on the vial (1), and a dispensing head (4) that serves as a push-button,
the system being characterized in that said sealed assembly means are constituted, on the one hand, by an elastically deformable sleeve (5) comprising a top waist-band (50) so as to be fixed in sealed manner on the top portion of the pump body (2) and a lower skirt (51) that is suitable and intended for being fitted over the neck (12) of the vial (1) via a sealed radial manner and, on the other hand, by at least one shoulder borne by said sleeve and/or said pump and against which the lip (13) of the vial may bear by applying pressure on the bottom of the vial against the head (4).

2. A system according to claim 1, characterized in that the bottom portion of the body has a diameter that is smaller than the diameter of the mouth of the neck (12) of the vial so as to enable it to be inserted therein.

3. A system according to claim 1 or 2, characterized in that, prior to assembly, the inside diameter of the waist-band (50) forming the top portion of the sleeve (5) is smaller than the diameter of the top portion of the pump body (2), and is designed to be mounted in abutment thereon as an interference fit.

4. A system according to one of the preceding claims, characterized in that said vial includes a bulb forming said neck (12), beneath the line of weakness (13) of the snap-off tip (11).

5. A system according to one of the preceding claims, characterized in that, on assembly, the skirt (51) can accommodate radial extension lying in the range 10% to 25%, and the coefficient of friction of the sleeve (5) on glass is at least 0.20.

6. A system according to one of the preceding claims, characterized in that the inside face of said skirt (51), at least in its bottom portion in contact with the vial (1), includes peripheral ribs (53) that form radial clamping bearing surfaces.

7. A system according to one of the preceding claims, characterized in that all of the pump is of a diameter that is smaller than the diameter of the neck (12) of the vial, and in that the sleeve forms a first shoulder (54) at the beginning of its waist-band (50), thereby defining a central well (55) for holding the pump in sealed manner, there being a second shoulder (56) at the beginning of the skirt (51), which second shoulder is placed over the lip (13) of the open vial.

8. A system according to claim 7, characterized in that the sleeve (5) includes an inside ring (57) which projects from said shoulders (54, 56) towards the inside of the vial (1), and which clamps in sealed manner against at least a part of the pump body (2).

9. A system according to one of the preceding claims, characterized in that said sleeve (5) is in the shape of a glove finger having an end through which the nozzle (30) of the pump (2) passes.

10. A system according to one of the preceding claims, characterized in that the dispenser head (4) has a top portion (40) designed to be placed over the ejection duct (30) of the pump to drive it, and is extended downwards by a cylindrical wall (41) that extends beneath the bottom of the vial so as to form a sheath that provides stable support for the vial.

11. A system according to one of the preceding claims, characterized in that the outside diameter of the waist-band (50) of the sleeve (5) is smaller than or equal to the outside diameter of the skirt (51) that joins thereto via a sloping shoulder (58) for bearing against the neck of the vial (1).

## Patentansprüche

1. Vorrichtung zur Aufbewahrung und Abgabe eines flüssigen Produkts (P), umfassend einerseits eine Ampulle (1) aus Glas, in welcher das Produkt (P) enthalten ist und welche in Höhe ihres Halses (12) durch Abbrechen einer abtrennbaren Spitze (11) unter Festlegung einer Lippe (13) öffenbar ist, und andererseits eine übliche Miniatur-Dosierpumpe (2), die mit einem rohrförmigen Körper als Träger eines Aufnahmerohrs (22) zur Aufnahme des Kolbens (3) versehen ist, dessen hohle Stange als Abgabeleitung (30) dient, indem sie gegenüber diesem Rohr vorsteht und ein in Ruhestellung vom Kolben verschlossenes Lüftungsloch (25) besitzt; Einrichtungen (5) zur dichten Anbringung der Pumpe (2) auf der Ampulle (1) und schließlich einen als Stößel dienenden Verteilerkopf (4), dadurch gekennzeichnet, daß die Einrichtungen zur dichten Anbringung einerseits durch eine elastisch verformbare Hülse (5) mit einem oberen Kranz (50) zur dichten Befestigung am oberen Teil des Pumpenkörpers (2) und mit einem unteren Mantel (51), der zur Überdeckung des Halses (12) der Ampulle (1) unter dichter radialer Klemmung geeignet und bestimmt ist, und andererseits durch mindestens eine auf der Hülse und/oder Pumpe befindliche Schulter gebildet sind, an welcher die Lippe (13) der Ampulle durch Druck aufden Boden der Ampulle entgegen dem Kopf (4) in Anlage kommen kann.

2. Vorrichtung nach Anspruch 1, dadurch gekennzeichnet, daß der Durchmesser des Körpers in seinem unteren Teil kleiner als jener der Öffnung des Halses (12) der Ampulle ist, so daß er in diese einführbar ist.

3. Vorrichtung nach Anspruch 1 oder 2, dadurch gekennzeichnet, daß der Innendurchmesser des den oberen Teil der Hülse (5) bildenden Kranzes (50) vor der Montage kleiner als jener des oberen Teils des Körpers der Pumpe (2) und zur Anbringung aufdiesem Körper im Anschlag durch Aufstecken bestimmt ist.

4. Vorrichtung nach einem der vorhergehenden Ansprüche, dadurch gekennzeichnet, daß die Ampulle einen den Hals (12) unterhalb der Bruchlinie (13) der abtrennbaren Spitze (11) bildenden Wulst aufweist.

5. Vorrichtung nach einem der vorhergehenden Ansprüche, dadurch gekennzeichnet, daß der Mantel (51) bei der Montage einen radialen Dehnungsgrad zwischen 10 und 25 % aushält und der Reibungskoeffizient am Glas mindestens 0,20 beträgt.

6. Vorrichtung nach einem der vorhergehenden Ansprüche, dadurch gekennzeichnet, daß die Innenseite des Mantels (51) zumindest in ihrem unteren Teil in Kontakt mit der Ampulle (1) bei der radialen Klemmung Auflageflächen bildende Umfangsrippen (53) aufweist.

7. Vorrichtung nach einem der vorhergehenden Ansprüche, dadurch gekennzeichnet, daß der Durchmesser der Pumpe (2) überall kleiner als jener des Halses (12) der Ampulle ist und daß die Hülse beim Ansatz ihres Kranzes (50) eine erste Schulter (54) aufweist, die einen dichten zentralen Halterungssitz (55) für die Pumpe begrenzt, während sich beim Ansatz des Mantels (51) eine zweite Schulter (56) befindet, welche in Überdeckung der Lippe (13) der offenen Ampulle kommt.

8. Vorrichtung nach Anspruch 7, dadurch gekennzeichnet, daß die Hülse (5) eine Innenmuffe (57) aufweist, welche von den Schultern (54, 56) in das Innere der Ampulle (1) absteht und zumindest teilweise den Körper der Pumpe (2) dichtend festspannt.

9. Vorrichtung nach einem der vorhergehenden Ansprüche, dadurch gekennzeichnet, daß die Hülse (5) als Handschuhfinger mit einem Boden, durch welchen die Spritzdüse (30) der Pumpe (2) ragt, ausgebildet ist.

10. Vorrichtung nach einem der vorhergehenden Ansprüche, dadurch gekennzeichnet, daß der Verteilerkopf (4) einen oberen Teil (40) besitzt, welcher zur Überdeckung der Abgabeleitung (30) der Pumpe zwecks Betätigung derselben bestimmt und nach unten hin durch eine zylindrische Wand (41) verlängert ist, welche weiter nach unten geht als der Boden der Ampulle, so daß eine eine stabile Abstützung der Ampulle gewährleistende Stulpe gebildet ist.

11. Vorrichtung nach einem der vorhergehenden Ansprüche, dadurch gekennzeichnet, daß der Außendurchmesser des Kranzes (50) der Hülse (5) kleiner oder gleich jenem des Mantels (51) ist, welcher dort unter Bildung einer geneigten Schulter (58) zur Aufnahme des Halses der Ampulle (1) ansetzt.
